# EUROPÄISCHE PATENTSCHRIFT

(11) **EP 2 038 016 B1**
(45) Veröffentlichungstag und Bekanntmachung des Hinweises auf die Patenterteilung: **27.09.2017**
(21) Anmeldenummer: 07765139.6
(22) Anmeldetag: 09.07.2007
(51) Int. Cl.: A62B 35/00

(54) **GURTZEUG MIT TRAGENDEM EINFASSBAND**
HARNESS WITH SUPPORTING BINDING
HARNAIS A RUBAN DE BORDURE DE SUPPORT

(30) Priorität: 11.07.2006 DE 202006010717 U
(43) Veröffentlichungstag der Anmeldung: 25.03.2009
(73) Patentinhaber: Skylotec GmbH, 56567 Neuwied (DE)
(72) Erfinder: RINKLAKE, Kai, 56567 Neuwied (DE)
(74) Vertreter: Zeitler Volpert Kandlbinder Patent- und Rechtsanwälte Partnerschaft mbB
(86) Internationale Anmeldenummer: PCT/EP2007/006061
(87) Internationale Veröffentlichungsnummer: WO 2008/006533

(56) Entgegenhaltungen:
- EP-A1- 1 326 682
- EP-A1- 1 516 646
- US-A- 4 553 633
- US-A1- 2006 032 703

## Beschreibung

ie vorliegende Erfindung betrifft einen Gurtzeug zur Personensicherung, insbesondere Auffanggurt, mit zwei Schulterteilen und zwei Beinteilen, wobei die Schulterteile an einem Ende zu einem Kreuzteil miteinander verbunden sind und mit den jeweiligen anderen Enden mit den Beinteilen verbunden sind, wobei die Beinteile weiterhin mit dem Kreuzteil verbunden sind, gemäß dem Oberbegriff des Anspruchs 1.

Aus der EP 1 326 682 B1 ist ein Schutzausrüstungsgurt mit einem Lendenteil und zwei Beinteilen bekannt, wobei das Lendenteil aus einer Polsterung und Einfassbändern besteht, die die Polsterung einfassen und gleichzeitig die tragenden Elemente des Gurtes bilden. Weitere Gurtzeuge sind in EP 1 516 646 A1 und US 2006/0032703 A1 offenbart. Der Erfindung liegt die Aufgabe zugrunde, ein Gurtzeug der o.g. Art derart hinsichtlich Herstellungskosten und Tragekomfort zu verbessern. Gleichzeitig soll das Gurtzeug den Körper eines Anwenders sicher umschließen und ein Herausfallen aus dem Gurtzeug unmöglich machen, so dass das Gurtzeug auch als Auffanggurt verwendet werden kann.

Diese Aufgabe wird erfindungsgemäß durch ein Gurtzeug der o.g. Art mit den in Anspruch 1 gekennzeichneten Merkmalen gelöst. Vorteilhafte Ausgestaltungen der Erfindung sind in den weiteren Ansprüchen beschrieben.

Bei einem Gurtzeug der o.g. Art ist es erfindungsgemäß vorgesehen, dass Schulterteile, Beinteile und Kreuzteil jeweils mit wenigstens einem Einfassband derart eingefasst sind und die Einfassbänder von den Schulterteilen, Beinteilen und dem Kreuzteil derart miteinander verbunden sind, dass die Einfassbänder die tragenden Elemente des Gurtzeuges ausbilden.

Dies hat den Vorteil, dass Schulterteil, Beinteil und Kreuzteil aus einem Gewebe gefertigt sein können, welches ohne Rücksicht auf Tragkraft bzw. Festigkeit für einen guten Tragekomfort und niedrige Herstellungskosten optimiert ist. Mit anderen Worten müssen Schulterteile, Beinteile und Kreuzteil nicht notwendigerweise als teure Gurtbänder ausgebildet sein, die sie keine tragende Funktion haben.

In einer bevorzugten Ausführungsform mit besonders guten Eigenschaften hinsichtlich des Tragekomforts sind Schulterteile, Beinteile und/oder Kreuzteil wenigstens teilweise aus einem luftdurchlässigen Gewebe gefertigt, wobei die Einfassbänder das luftdurchlässige Gewebe einfassen.

Beispielsweise sind Schulterteil, Beinteil und Kreuzteil zusammen einteilig aus einem eingefassten Gewebestück ausgebildet.

Einen zusätzlichen Anschlagpunkt im Brustbereich eines Benutzers des Gurtzeugs erhält man dadurch, dass an jeden Schulterteil eine Brustgurtöse ausgebildet ist, wobei jede Brustgurtöse mit wenigstens einem Einfassband eingefasst ist, welches mit den Einfassbändern der Schulterteile derart verbunden ist, dass die Einfassbänder der Brustgurtösen tragende Elemente ausbilden.

Zweckmäßigerweise sind die Brustgurtösen aus einem luftdurchlässigen Gewebe gefertigt, wobei die Einfassbänder das luftdurchlässige Gewebe einfassen.

In einer bevorzugten Weiterbildung der Erfindung ist am Kreuzteil ein Anschlagelement, insbesondere ein D-Ring oder eine Gurtbandschlaufe, angeordnet, welches über wenigstens zwei Gurtbänder mit dem Gurtzeug verbunden ist.

Eine feste und kraftübertragende Verbindung zwischen dem Anschlagelement und den tragenden Elementen des Gurtzeugs ist dadurch hergestellt, dass sich jedes Gurtband mit den jeweiligen Enden bis in die Einfassung des Kreuzteils mit dem Einfassband erstreckt.

Bei einer bevorzugten Ausführungsform der Erfindung ist zusätzlich ein Lendenteil vorgesehen, wobei das Lendenteil mit wenigstens einem Einfassband eingefasst ist, welches mit den Einfassbändern des Gurtzeugs derart verbunden ist, dass das Einfassband des Lendenteils ein tragendes Element ausbildet.

Beispielsweise sind Schulterteile und Kreuzteil zusammen in Form einer Weste geschnitten.

Weitere Befestigungspunkte, beispielsweise für Werkzeuge und/oder als Anschlagpunkt für ein Seil, erhält man dadurch, dass am Gurtzeug beabstandet von den Einfassbändern wenigstens ein Befestigungselement mit wenigstens einem Gurtband befestigt ist, wobei sich das Gurtband mit seinen Enden jeweils bis in die Einfassung mit dem Einfassband erstreckt.

Die Erfindung wird im Folgenden anhand der Zeichnung näher erläutert. Diese zeigt in:
- Fig. 1: eine bevorzugte Ausführungsform eines erfindungsgemäßen Gurtzeugs in perspektivischer Ansicht,
- Fig. 2: das Gurtzeug von Fig. 1 in einer weiteren perspektivischen Ansicht,
- Fig. 3: das Detail A von Fig. 1 in vergrößerter Darstellung,
- Fig. 4: das Detail B von Fig. 3 in vergrößerter Schnittansicht und
- Fig. 5: eine alternative Ausführungsform eines erfindungsgemäßen Gurtzeugs in perspektivischer Ansicht.

Die in den Fig. 1 und 2 dargestellte, bevorzugte Ausführungsform eines erfindungsgemäßen Gurtzeugs umfasst zwei Schulterteile 10 und zwei Beinteile 12. Die Schulterteile 10 sind an einem Ende zu einem Kreuzteil 14 miteinander und mit den jeweiligen anderen Enden mit jeweils einem Beinteil 12 verbunden. Die Beinteile 12 sind weiterhin mit dem Kreuzteil 14 verbunden. In der dargestellten Ausführungsform sind Schulterteile 10, Beinteile 12 und Kreuzteil 14 zusammen einteilig aus einem eingefassten Gewebestück ausgebildet.

Wie aus Fig. 3 und 4 ersichtlich, sind Schulterteile 10, Beinteile 12 und Kreuzteil 14 jeweils aus einem Netzgewebe 16 gefertigt und mit einem Einfassband 18 eingefasst. Hierbei sind die Einfassbänder 18 von Schulterteilen 10, Beinteilen 12 und Kreuzteil 14 derart miteinander verbunden, dass die Einfassbänder 18 die tragenden Elemente des Gurtzeugs ausbilden.

Im Bereich des Kreuzteils 14 ist ein D-Ring 20 angeordnet, der über Gurtbänder 22 mit dem Gurtzeug verbunden ist. Hierbei erstrecken sich die Gurtbänder 22 mit ihren jeweiligen Enden bis in die Einfassung des Kreuzteils 14 mit dem Einfassband 18 (Fig. 4).

Bei der in Fig. 5 dargestellten, zweiten bevorzugten Ausführungsform eines erfindungsgemäßen Gurtzeugs sind funktionsgleiche Teile mit gleichen Bezugsziffern wie in Fig. 1 bis 4 bezeichnet, so dass zu deren Erläuterung auf die obige Beschreibung der Fig. 1 bis 4 verwiesen wird. Bei dieser alternativen Ausführungsform sind Schulterteile 10 und Kreuzteil 14 zusammen als Weste geschnitten. Zusätzlich sind an den Schulterteilen 10 Brustgurtösen 24 ausgebildet, wobei jede Brustgurtöse 24 mit wenigstens einem Einfassband 18 eingefasst ist, welches mit den Einfassbändern 18 des jeweiligen Schulterteiles 10 derart verbunden ist, dass die Einfassbänder 18 der Brustgurtösen 24 tragende Elemente ausbilden. Die aus Schulterteilen 10 und Kreuzteil 14 bestehende Weste selbst ist aus einem luftdurchlässigen Gewebe gefertigt.

## Patentansprüche

1. Gurtzeug zur Personensicherung, insbesondere Auffanggurt, mit zwei Schulterteilen (10) und zwei Beinteilen (12), wobei die Schulterteile (10) an einem Ende zu einem Kreuzteil (14) miteinander verbunden sind und mit den jeweiligen anderen Enden mit den Beinteilen (12) verbunden sind, wobei die Beinteile (12) weiterhin mit dem Kreuzteil (14) verbunden sind,
**dadurch gekennzeichnet,**
**dass** Schulterteile (10), Beinteile (12) und Kreuzteil (14) jeweils mit wenigstens einem Einfassband (18) derart eingefasst sind und die Einfassbänder (18) von den Schulterteilen (10), Beinteilen (12) und dem Kreuzteil (14) derart miteinander verbunden sind, dass die Einfassbänder (18) die tragenden Elemente des Gurtzeuges ausbilden.

2. Gurtzeug nach Anspruch 1, **dadurch gekennzeichnet, dass** Schulterteil (10), Beinteil (12) und/oder Kreuzteil (14) wenigstens teilweise aus einem luftdurchlässigen Gewebe gefertigt sind, wobei die Einfassbänder (18) das luftdurchlässige Gewebe einfassen.

3. Gurtzeug nach Anspruch 1 oder 2, **dadurch gekennzeichnet, dass** Schulterteil (10), Beinteil (12) und Kreuzteil (14) zusammen einteilig aus einem eingefassten Gewebestück ausgebildet sind.

4. Gurtzeug nach wenigstens einem der vorhergehenden Ansprüche, **dadurch gekennzeichnet, dass** an den Schulterteilen (10) jeweils eine Brustgurtöse (24) ausgebildet ist, wobei jede Brustgurtöse (24) mit wenigstens einem Einfassband (18) eingefasst ist, welches mit den Einfassbändern (18) der Schulterteile (10) derart verbunden ist, dass die Einfassbänder (18) der Brustgurtösen (24) tragende Elemente ausbilden.

5. Gurtzeug nach Anspruch 4, **dadurch gekennzeichnet, dass** die Brustgurtösen (24) aus einem luftdurchlässigen Gewebe gefertigt sind, wobei die Einfassbänder (18) das luftdurchlässige Gewebe einfassen.

6. Gurtzeug nach wenigstens einem der vorhergehenden Ansprüche, **dadurch gekennzeichnet, dass** am Kreuzteil (14) ein Anschlagelement, insbesondere ein D-Ring (20) oder eine Gurtbandschlaufe, angeordnet ist, welches über wenigstens zwei Gurtbänder (22) mit dem Gurtzeug verbunden ist.

7. Gurtzeug nach Anspruch 6, **dadurch gekennzeichnet, dass** sich jedes Gurtband (22) mit den jeweiligen Enden bis in die Einfassung des Kreuzteils (14) mit dem Einfassband (18) erstreckt.

8. Gurtzeug nach wenigstens einem der vorhergehenden Ansprüche, **dadurch gekennzeichnet, dass** zusätzlich ein Lendenteil vorgesehen ist, wobei das Lendenteil mit wenigstens einem Einfassband eingefasst ist, welches mit den Einfassbändern (18) des Gurtzeugs derart verbunden ist, dass das Einfassband des Lendenteils ein tragendes Element ausbildet.

9. Gurtzeug nach wenigstens einem der vorhergehenden Ansprüche, **dadurch gekennzeichnet, dass** die Schulterteile (10) und das Kreuzteil (14) in Form einer Weste geschnitten sind.

10. Gurtzeug nach wenigstens einem der vorhergehenden Ansprüche, **dadurch gekennzeichnet, dass** am Gurtzeug beabstandet von den Einfassbändern (18) wenigstens ein Befestigungselement mit wenigstens einem Gurtband befestigt ist, wobei sich das Gurtband mit seinen Enden jeweils bis in die Einfassung mit dem Einfassband erstreckt.

## Claims

1. Safety harness, in particular a fall-arrest harness, with two shoulder parts (10) and two leg parts (12), wherein the shoulder parts (10) are joined together at one end to form a back part (14) and are each joined at the other end with the leg parts (12), wherein the leg parts (12) are also joined with the back part (14),
**characterised in that** shoulder parts (10), leg parts (12) and back part (14) are each edged with at least one binding tape (18) and the binding tapes (18) of the shoulder parts (10), leg parts (12) and the back part (14) are connected with one another such that the binding tapes (18) form the load-bearing elements of the harness.

2. Harness according to claim 1, **characterised in that** shoulder part (10), leg part (12) and/or back part (14) are at least partially made of a breathable fabric, wherein the binding tapes (18) edge the breathable fabric.

3. Harness according to claim 1 or 2, **characterised in that** shoulder part (10), leg parts (12) and back part (14) are formed in a single piece from an edged piece of fabric.

4. Harness according to at least one of the preceding claims, **characterised in that** a chest strap eye (24) is formed on each of the shoulder parts (10), wherein each chest strap eye (24) is edged with at least one binding tape (18) which is connected with the binding tape (18) of the shoulder parts (10) in such a way that the binding tapes (18) of the chest strap eyes (24) form load-bearing elements.

5. Harness according to claim 4, **characterised in that** the chest strap eyes (24) are made of a breathable fabric, wherein the binding tapes (18) edge the breathable fabric.

6. Harness according to at least one of the preceding claims, **characterised in that** an attachment element, in particular a D-ring (20) or a webbing loop, which is connected with the harness via at least at least two webbing straps (22) is arranged on the back part (14).

7. Harness according to claim 6, **characterised in that** the ends of each webbing strap (22) extend as far as the edging of the back part (14) with the binding tape (18).

8. Harness according to at least one of the preceding claims, **characterised in that** in addition a waist part is provided, wherein the waist part is edged with at least one binding tape which is connected with the binding tapes (18) of the harness in such a way that the binding tape of the waist part forms a load-bearing element.

9. Harness according to at least one of the preceding claims, **characterised in that** the shoulder parts (10) and the back part (14) are cut in the form of a vest.

10. Harness according to at least one of the preceding claims, **characterised in that** at least one fastening element is attached to the harness, spaced apart from the binding tapes (18), with at least one webbing strap, wherein the ends of the webbing strap extend as far as the edging with the binding tape.

## Revendications

1. Harnais de sécurisation de personnes, en particulier harnais de sécurité, comportant deux parties d'épaule (10) et deux parties de jambe (12), les parties d'épaule (10) étant reliées l'une à l'autre à une extrémité pour former une partie en croix (14) et étant reliées par les autres extrémités respectives aux parties de jambe (12), les parties de jambe (12) étant en outre reliées à la partie en croix (14),
**caractérisé en ce que**
les parties d'épaule (10), les parties de jambe (12) et une partie en croix (14) sont bordées chacune par au moins un ruban de bordure (18), et les rubanes de bordure (18) des parties d'épaule (10), des parties de jambe (12) et de la partie en croix (14) sont reliés les uns aux autres de telle sorte que les rubans de bordure (18) constituent les éléments porteurs du harnais.

2. Harnais selon la revendication 1, **caractérisé en ce que** la partie d'épaule (10), la partie de jambe (12) et/ou la partie en croix (14) sont fabriquées au moins partiellement à partir d'un tissu perméable à l'air, les rubans de bordure (18) bordant le tissu perméable à l'air.

3. Harnais selon la revendication 1 ou 2, **caractérisé en ce que** la partie d'épaule (10), la partie de jambe (12) et la partie en croix (14) sont réalisées conjointement d'un seul tenant à partir d'une pièce de tissu bordée.

4. Harnais selon l'une au moins des revendications précédentes, **caractérisé en ce que** sur les parties d'épaule (10) est réalisé respectivement un oeillet de sangle pectorale (24), chaque oeillet de sangle pectorale (24) étant bordé par au moins un ruban de bordure (18) qui est relié aux rubans de bordure (18) des parties d'épaule (10) de telle sorte que les rubans de bordure (18) des oeillets de sangle pectorale (24) constituent des éléments porteurs.

5. Harnais selon la revendication 4, **caractérisé en ce que** les oeillets de sangle pectorale (24) sont fabriqués à partir d'un tissu perméable à l'air, les rubans de bordure (18) bordant le tissu perméable à l'air.

6. Harnais selon l'une au moins des revendications précédentes, **caractérisé en ce que** sur la partie en croix (14) est agencé un élément de butée, en particulier un anneau den D (20) ou une boucle de sangle, qui est relié(e) au harnais par au moins deux sangles (22).

7. Harnais selon la revendication 6, **caractérisé en ce que** chaque sangle (22) s'étend par les extrémités respectives jusque dans la bordure de la partie en croix (14) munie du ruban de bordure (18).

8. Harnais selon l'une au moins des revendications précédentes, **caractérisé en ce qu'**il est prévu en supplément une partie lombaire, la partie lombaire étant bordée par au moins un ruban de bordure qui est relié aux rubans de bordure (18) du harnais de telle sorte que le ruban de bordure de la partie lombaire constitue un élément porteur.

9. Harnais selon l'une au moins des revendications précédentes, **caractérisé en ce que** les parties d'épaule (10) et la partie en croix (14) sont coupées en forme de veste.

10. Harnais selon l'une au moins des revendications précédentes, **caractérisé en ce que** sur le harnais, à distance des rubans de bordure (18), est fixé au moins un élément de fixation avec au moins une sangle, et la sangle s'étend avec ses extrémités respectivement jusque dans la bordure munie du ruban de bordure.
